# EUROPÄISCHE PATENTANMELDUNG

(11) **EP 4 650 069 A1**
(43) Veröffentlichungstag der Anmeldung: **19.11.2025**
(21) Anmeldenummer: 24176264.0
(22) Anmeldetag: 16.05.2024
(51) Int. Cl.: B21B 13/10, B21B 31/02, B21B 39/16, B21B 1/18, B21B 17/04, B21B 17/10, B21B 17/14, B21B 38/00, B21B 13/04, B21B 27/10, B21B 38/08

(54) **MODULARE GERÜSTAUFNAHME FÜR WALZGERÜSTE EINES WALZBLOCKS**

(71) Anmelder: Kocks Technik GmbH&Co. KG, 40721 Hilden (DE)
(72) Erfinder: Schnug, Günter, 40223 Düsseldorf (DE); Gülcan, Mustafa, 50765 Köln (DE); Generalov, Sergey, 40721 Hilden (DE); Dedeken, Ralf, 51674 Wiehl (DE)
(74) Vertreter: Hoffmann Eitle

(57) **Zusammenfassung**

Die vorliegende Anmeldung betrifft eine Gerüstaufnahme (10) für zwei oder mehr in einer Walzrichtung (W) eines Walzguts hintereinander angeordnete Walzgerüste (14) eines Walzblocks, wobei die Gerüstaufnahme (10) zwei oder mehr hintereinander angeordnete Aufnahmemodule (12) aufweist, die an einem gemeinsamen unteren Grundrahmen (32) und einem gemeinsamen oberen Deckrahmen (34) befestigt sind.

## Beschreibung

### TECHNISCHES GEBIET

Die vorliegende Erfindung betrifft eine Gerüstaufnahme für zwei oder mehr in einer Walzrichtung eines Walzguts hintereinander angeordnete Walzgerüste eines Walzblocks.

### HINTERGRUND

Walzblöcke aus dem oben genannten technischen Gebiet sind grundsätzlich seit vielen Jahrzehnten bekannt. Durch solche Walzblöcke werden häufig Rundprodukte hergestellt, die mehrere Walzgerüste hintereinander durchlaufen, um nach und nach ausgehend von einem Ausgangsprodukt an eine gewünschte Form und Größe eines Halbzeugs oder eines Fertigprodukts angepasst zu werden.

Dabei war es bisher üblich einen Walzblock für eine vorgegebene Anzahl hintereinander angeordneter Walzgerüste zu konstruieren. Üblich sind vier Walzgerüste pro Walzblock, wobei die Walzgerüste immer paarweise derart ausgestaltet sind, dass die Walzen eines Walzgerüsts das Walzgut an in einem vorhergehenden Walzgerüst nicht kontaktierten Stellen kontaktieren. Dabei spricht man bei Drei-Walzen-Walzgerüsten von einer Y-Anordnung und einer Anti-Y-Anordnung, die einander immer abwechseln.

Ein Walzblock kann alle Walzgerüste gemeinsam aufnehmen. Aus DE 10 2016 217 202 B4 ist ein Walzblock zum Walzen von stabförmigen oder rohrförmigen Produkten mit zwei oder mehr Walzgerüsten, die in Walzrichtung eines Walzguts hintereinander angeordnet sind, bekannt. Er umfasst zumindest eine Messeinrichtung, die in Walzrichtung vor den Walzgerüsten, zwischen den Walzgerüsten oder hinter den Walzgerüsten angeordnet ist, um eine Walzendrehzahl in zumindest einem der Walzgerüste auf dieser Grundlage zu steuern oder zu regeln.

Nachteilig an den aus dem Stand der Technik bekannten Walzblöcken ist, dass sie nur die Gesamtheit aller Walzgerüste gemeinsam aufnehmen können und somit nicht flexibel auf unterschiedliche Anforderungen angepasst werden können.

Nachteilig an dem Verfahren, die Kräfte zwischen den Walzgerüsten und die von außen, beispielsweise durch eine Vorstraße, auf den Walzblock wirkenden Kräfte zu ermitteln, ist der Einfluss der gemeinsamen Gerüstklemmung auf die Messsignale, die hierdurch verfälscht werden.

### DARSTELLUNG DER ERFINDUNG

Vor diesem Hintergrund besteht eine Aufgabe der vorliegenden Erfindung darin, einen Walzblock aus dem Stand der Technik derart weiterzuentwickeln, dass er flexibler auf unterschiedliche Anforderungen hinsichtlich er Anzahl und Anordnung der im Walzblock aufgenommenen Walzgerüste angepasst werden kann.

Diese Aufgabe wird durch eine Gerüstaufnahme nach Anspruch 1 gelöst. Vorteilhafte Ausgestaltungen der Erfindung ergeben sich aus den Unteransprüchen.

Eine Gerüstaufnahme für zwei oder mehr in einer Walzrichtung eines Walzguts hintereinander angeordnete Walzgerüste eines Walzblocks weist gemäß einem ersten Aspekt zwei oder mehr hintereinander angeordnete Aufnahmemodule auf, die an einem gemeinsamen unteren Grundrahmen und einem gemeinsamen oberen Deckrahmen befestigt sind.

Die Gerüstaufnahme ist also modular aufgebaut, indem sie mehrere Aufnahmemodule aufweist, mit denen jeweils ein einziges Walzgerüst aufgenommen werden kann. Hierbei ist ein Aufnahmemodul der Gerüstaufnahme von einer individuellen Gerüstaufnahme außerhalb eines Walzblock-Verbunds zu unterscheiden. Im Zusammenhang mit der vorliegenden Erfindung ist ein Aufnahmemodul ein Teil der Gerüstaufnahme eines Walzblocks.

In diesem Sinne sind die Aufnahmemodule gemäß diesem ersten Aspekt an einem gemeinsamen unteren Grundrahmen und einem gemeinsamen oberen Deckrahmen befestigt. Der Grundrahmen und der Deckrahmen nehmen auf die in den Aufnahmemodulen aufgenommenen Walzgerüste im Betrieb wirkende Kräfte in Walzrichtung auf und vermeiden so, dass diese Kräfte direkt in das Fundament eingeleitet werden. Hierdurch ist eine größere Stabilität der Gerüstaufnahme und dadurch eine höhere Präzision der relativen Position der Walzgerüste in den Aufnahmemodulen zueinander sichergestellt. Der Grundrahmen und der Deckrahmen erstrecken sich dabei bevorzugt über die gesamte Ausdehnung des Walzblocks entlang der Walzrichtung, können aber auch nur eine kleinere Länge abdecken, so dass der Walzblock mehrere solcher Grundrahmen und Deckrahmen aufweisen kann.

Durch die Aufnahmemodule ist es möglich, einzelne Walzgerüste in individuellen Aufnahmemodulen aufzunehmen und den Walzblock damit flexibel einzusetzen. Ferner kann der Walzblock durch die modulare Bauweise, die durch die Aufnahmemodule ermöglicht wird, kostengünstiger hergestellt und konstruiert werden.

Eine Gerüstaufnahme für zwei oder mehr in einer Walzrichtung eines Walzguts hintereinander angeordnete Walzgerüste eines Walzblocks, wobei die Walzgerüste jeweils mehr als vier Seitenflächen aufweisen, die zusammen einen Umfang des Walzgerüsts aus Sicht der Walzrichtung bilden, weist gemäß einer bevorzugten Ausführungsform zwei oder mehr einzeln in einem Fundament gelagerte Aufnahmemodule auf, von denen jedes dazu ausgebildet ist, eines der Walzgerüste durch eine seitliche Öffnung so aufzunehmen, dass es vier der Seitenflächen und mehr als die Hälfte des Umfangs des Walzgerüsts abdeckt. Die Gerüstaufnahme weist in dieser bevorzugten Ausführungsform zwischen allen benachbart hintereinander angeordneten Aufnahmemodulen auf der Seite der seitlichen Öffnung eine Schutzklappe auf, um einen Zwischenraum zwischen den benachbarten Aufnahmemodulen gegenüber aus dem Zwischenraum ausbrechenden Stäben oder austretendem Wasser und gegenüber einem Hereingreifen von Personen in den Zwischenraum zu schützen.

Die Eigenschaft der Öffnung, eine seitliche Öffnung zu sein, bezieht sich auf die Walzrichtung. Entlang der Walzrichtung gesehen stehen die Aufnahmemodule also hintereinander und können die Walzgerüste jeweils aus einer Richtung quer zu dieser Walzrichtung aufnehmen. Die Walzgerüste werden dabei alle von derselben Seite der Aufnahmemodule aus aufgenommen, beispielsweise wenn sie ausgetauscht werden, um gewartet oder um durch Walzgerüste mit abweichenden Kalibergrößen ersetzt zu werden.

Um Walzgerüste in die Aufnahmemodule seitlich einbringen zu können, weisen die Aufnahmemodule auf der Seite zumindest zeitweise eine Öffnung auf. Von dieser Seite aus ist die Gerüstaufnahme auch zugänglich, um die Walzgerüste auszutauschen. Dies bedeutet auch, dass Personen auf dieser Seite der Gerüstaufnahme bis an die Walzgerüste herankommen können.

Die Aufnahmemodule sind zur Aufnahme von Walzgerüsten mit jeweils mehr als vier Seitenflächen ausgebildet. Vorzugsweise weisen die Walzgerüste jeweils sechs Seitenflächen auf und ihre Außenform bildet aus Sicht der Walzrichtung ein regelmäßiges Sechseck. Alternativ können die Aufnahmemodule auch zur Aufnahme von Walzgerüsten mit jeweils vier Seitenflächen ausgebildet sein. Die Aufnahmemodule haben für eine sichere Aufnahme der Walzgerüste eine Form, die an die Form der Walzgerüste angepasst ist. Das bedeutet, dass die Form der Aufnahmemodule weitestgehend eine Negativform der Außenform desjenigen Teils der Walzgerüste ist, der von den Aufnahmemodulen aufgenommen wird. Dass jedes der Aufnahmemodule dazu ausgebildet ist, vier der vorzugsweise sechs Seitenflächen des Walzgerüsts abzudecken, bedeutet insbesondere, dass die Aufnahmemodule Flächen aufweisen, an welche einige der Seitenflächen des Walzgerüsts teilweise anliegen oder welche einige der Seitenflächen umschließen, so dass das Walzgerüst sicher und fest im Aufnahmemodul gelagert ist. Hierfür können auch noch weitere konstruktive Maßnahmen ergriffen werden, insbesondere Klemmblöcke, Leisten oder Anker. Für Walzgerüste mit vier Seitenflächen kann das Aufnahmemodul dazu ausgebildet sein, drei der Seitenflächen des Walzgerüsts abzudecken.

Bei einem modularen Aufbau der Gerüstaufnahme mit mehreren Aufnahmemodulen kann somit sichergestellt werden, dass der Zwischenraum zwischen den Aufnahmemodulen abgesichert ist. Denn im Betrieb des Walzblocks werden große Massen Walzgut, meistens ein Stahl, mit hohen Geschwindigkeiten und hohen Temperaturen durch den Walzblock geführt. Beim Walzen kann es zu einem so genannten Stecker kommen, bei dem das Walzgut von einem Walzgerüst nicht ordnungsgemäß aufgenommen wird und sich vor dem Walzgerüst aufstaut. Es kann schnell passieren, dass Walzgut unkontrolliert aus dem Walzblock ausbricht, wenn dieser nicht abgesichert wird, was natürlich beispielsweise hinsichtlich des Arbeitsschutzes inakzeptabel ist. Außerdem tritt zwischen den Walzgerüsten eines Walzblocks viel Kühlwasser in die Umgebung aus, das auch abgeschirmt werden sollte.

Hierfür dient die Schutzklappe oder mehrere Schutzklappen, welche auf der Seite der seitlichen Öffnungen mindestens zweier der Aufnahmemodule angeordnet ist bzw. sind, und den Zwischenraum abdeckt. Alternativ zu den bevorzugten Schutzklappen kann der Zwischenraum auch durch eine feste Abdeckung abgesichert sein oder die Gerüstaufnahme kann vollständig hinter einer Schutzabdeckung geschützt sein.

Bevorzugt weist jedes der Aufnahmemodule einen auf die seitliche Öffnung gerichteten Betriebsstoffanschluss auf, um das Walzgerüst mit dem Betriebsstoff versorgen zu können. Beispielhafte Betriebsstoffe sind Wasser, vor allem Kühlwasser für die Walzen, gegebenenfalls die Rollen einer Rollenführung oder das Walzgut, und Druckluft, insbesondere zur Abdichtung des Walzgerüsts. Jedes der Aufnahmemodule kann vorzugsweise auch mehrere Betriebsstoffanschlüsse aufweisen. Wenn jedes der Aufnahmemodule einen oder mehrere Betriebsstoffanschlüsse aufweist, können Walzgerüste, für deren Betrieb ein durch den Betriebsstoff zugeführter Stoff nötig oder sinnvoll ist, besonders einfach modular im Walzblock eingesetzt werden. Auf diese Weise ist es beispielsweise möglich, einheitliche Anschlüsse der Aufnahmemodule zu konstruieren, so dass alle Walzgerüste in alle Aufnahmemodule passen und dort mit den Betriebsstoffanschlüssen verbunden werden können. Die Betriebsstoffanschlüsse sind vorteilhaft auf die seitliche Öffnung gerichtet, was bedeutet, dass sie in die Richtung der seitlichen Öffnung zeigen und aus dieser Richtung leicht zugänglich sind. Besonders bevorzugt sind die Betriebsstoffanschlüsse dabei so ausgestaltet, dass ein entsprechend ausgebildetes Walzgerüst durch Hineinschieben in das Aufnahmemodul direkt an einem oder mehreren der Betriebsstoffanschlüsse angeschlossen wird. Dies ist beispielsweise durch eine auf die seitliche Öffnung gerichtete Anschlussbuchse möglich, in die ein entsprechender Stutzen am Walzgerüst hineingeschoben werden kann, wenn das Walzgerüst in das Aufnahmemodul eingeschoben wird. Ein solcher Betriebsstoffanschluss ist aber nicht zwingend erforderlich.

Vorteilhaft weist jedes der Aufnahmemodule eine Halterung für eine elektrische oder hydraulische Fernanstellung des Walzgerüsts auf. Ein in dem Aufnahmemodul aufgenommenes Walzgerüst kann anstellbare Walzen aufweisen. Anstellbare Walzen und insbesondere ein Mechanismus zur Anstellung der Walzen sind grundsätzlich seit langem bekannt. Es ist auch bekannt, die Walzen durch eine Fernanstellung automatisch anzustellen. Eine alternative Anstellung ist die manuelle Anstellung der Walzen durch ein von Hand betätigtes Werkzeug. Für die Fernanstellung wird eine elektrisch, hydraulisch oder anders angetriebene Welle vorgesehen, die über eine Kupplung ein Anstellmoment auf den entsprechenden Anstellmechanismus des Walzgerüsts aufbringt.

Gemäß dem zuvor beschriebenen bevorzugten Merkmal ist jedes Aufnahmemodul mit einer Halterung für eine Fernanstellung der Walzen des Walzgerüsts versehen. Konkret kann es sich bei der Halterung beispielsweise um ein Lager einer Anstellwelle oder einer Kupplung handeln, so dass die Anstellwelle oder Kupplung in der richtigen Position gehalten wird, um mit einem in das Aufnahmemodul eingeschobenen Walzgerüst zusammenzuwirken. Hierfür kann das Walzgerüst eine Kupplung aufweisen, die mit der Kupplung der Fernanstellung des Walzgerüsts kuppelbar ist. In der bevorzugten Ausführungsform wird durch die Halterung für die Fernanstellung des Walzgerüsts ermöglicht, dass je nach Ausführung des Gerüstgehäuses eine Fernanstellung vorbereitet wird oder nicht. Insofern ist die Existenz einer Halterung nicht abhängig davon, wie das Walzgerüst ausgestaltet ist, ermöglicht aber einen besonders vielseitigen Einsatz der Gerüstaufnahme für verschiedene Walzgerüste mit und ohne Fernanstellung. Es kann auf die Halterung aber auch verzichtet werden.

Mit Vorteil weist jedes der Aufnahmemodule eine Halterung für eine elektrische oder hydraulische Fernanstellung einer am Walzgerüst angebrachten Rollenführung auf. Ähnlich den anstellbaren Walzen des Walzgerüsts können auch die Rollen einer am Walzgerüst angebrachten Rollenführung anstellbar sein. Anstellbare Rollen sind ähnlich den anstellbaren Walzen grundsätzlich seit langem bekannt. Es ist auch bekannt, die Rollen durch eine Fernanstellung automatisch anzustellen. Eine alternative Anstellung der Rollen ist die manuelle Anstellung der Rollen durch ein von Hand betätigtes Werkzeug oder eine durch Federkraft vorgespannte Halterung der Rollen, die somit nicht von außen angestellt werden. Für die Fernanstellung der Rollenführung wird eine elektrisch, hydraulisch oder anders angetriebene Welle vorgesehen, die über eine Kupplung ein Anstellmoment auf den entsprechenden Anstellmechanismus der Rollenführung aufbringt.

Gemäß dem zuvor beschriebenen bevorzugten Merkmal ist jedes Aufnahmemodul mit einer Halterung für eine Fernanstellung der Rollenführung versehen. Konkret kann es sich bei der Halterung beispielsweise um ein Lager einer Anstellwelle oder einer Kupplung handeln, so dass die Anstellwelle oder Kupplung in der richtigen Position gehalten wird, um mit der Rollenführung eines in das Aufnahmemodul eingeschobenen Walzgerüsts zusammenzuwirken. Hierfür kann die Rollenführung eine Kupplung aufweisen, die mit der Kupplung der Fernanstellung kuppelbar ist. In der bevorzugten Ausführungsform wird durch die Halterung für die Fernanstellung der Rollenführung ermöglicht, dass je nach Ausführung des Gerüstgehäuses eine Fernanstellung vorbereitet wird oder nicht. Insofern ist die Existenz einer Halterung nicht abhängig davon, wie das Walzgerüst und seine Rollenführung ausgestaltet ist, ermöglicht aber einen besonders vielseitigen Einsatz der Gerüstaufnahme. Es kann auf eine solche Halterung aber auch verzichtet werden.

Bevorzugt ist jedes Walzgerüst in dem Aufnahmemodul, in dem es aufgenommen ist, durch Klemmen oder auf andere Art fest aufgenommen, so dass auf das Walzgerüst wirkende Kräfte, insbesondere des Walzguts, auf das Aufnahmemodul übertragen werden. Das Walzgerüst ist lösbar im Aufnahmemodul aufgenommen, so dass zum Austauschen des Walzgerüsts die Aufnahme, insbesondere die Klemmung, gelöst und das Walzgerüst somit freigegeben werden kann. Durch das feste Aufnehmen wird ist das Walzgerüst in seinem Aufnahmemodul fixiert.

Somit können auf das Walzgerüst wirkende Kräfte unabhängig von auf andere Walzgerüste wirkenden Kräften abgeleitet und auch gemessen werden, so dass eine verbesserte Steuerung oder Regelung des Walzprozesses möglich ist.

Bevorzugt ist jedes der Aufnahmemodule unten in dem Fundament drehmomentfrei gelagert, so dass es entlang der Walzrichtung kippbar ist, wobei jedes der Aufnahmemodule oben gegen ein eigenes Gegenlager anliegt. Besonders bevorzugt ist jedes der Aufnahmemodule, sofern es mittels des Grundrahmens in dem Fundament gelagert ist, am Grundrahmen drehmomentfrei gelagert, so dass es entlang der Walzrichtung kippbar ist.

Das Aufnahmemodul ist drehmomentfrei gelagert, wenn es beispielsweise gelenkig gelagert ist. Hierfür kann es auf einem Gelenk stehen, aber auch eine ein Kippen entlang der Walzrichtung erlaubende Anordnung auf einer Kante oder dergleichen ist möglich. Wichtig für das drehmomentfreie Lagern ist, dass die Lagerung des Aufnahmemoduls im Fundament oder am Grundrahmen einer Kippbewegung des Aufnahmemoduls keine nennenswerten Drehmomente entgegensetzt, also keine nennenswerte Kraftanstrengung erforderlich ist, um das Aufnahmemodul entlang der Walzrichtung zu kippen.

Dass das Aufnahmemodul entlang der Walzrichtung kippbar ist, bedeutet, dass es um eine Achse kippen kann, die senkrecht zur Walzrichtung verläuft und die bevorzugt horizontal verläuft. Bevorzugt ist die Achse, um die das Aufnahmemodul durch die drehmomentfreie Lagerung kippen kann, gegenüber dem Aufnahmemodul außermittig angeordnet. Weiter bevorzugt ist diese Achse aus der Mitte des Aufnahmemoduls entlang der Walzrichtung nach stromabwärts versetzt. Wenn das Aufnahmemodul wie vorstehend erläutert unten drehmomentfrei gelagert ist, führt das Gegenlager oben zu einer stabilen Anordnung. Bei einer außermittigen Anordnung der Achse, um die das Aufnahmemodul unten drehmomentfrei kippbar ist, ruht das Aufnahmemodul wegen eines schwerkraftbedingten Kippmoments des Aufnahmemoduls oben gegen das Gegenlager.

Durch die drehmomentfreie Lagerung des Aufnahmemoduls ist es möglich, das Aufnahmemodul unabhängig von anderen Aufnahmemodulen der Gerüstaufnahme zu kippen und auf das Walzgerüst wirkende Kräfte entlang der Walzrichtung über das Gegenlager zu ermitteln, ohne die Position des Aufnahmemoduls dabei zu verändern. Dadurch wird eine präzisere Bearbeitung des Walzguts ermöglicht. Das Aufnahmemodul kann aber auch fest in dem Fundament, insbesondere Grundrahmen, gelagert oder verschiebbar sein. Alternativ kann das Aufnahmemodul auch oben drehmomentfrei gelagert sein, so dass es entlang der Walzrichtung kippbar ist, und unten gegen ein Gegenlager anliegen.

Vorzugsweise ist zwischen dem Aufnahmemodul und dem Gegenlager eine Kraftmessvorrichtung angeordnet, so dass eine auf das im Aufnahmemodul aufgenommene Walzgerüst entlang der Walzrichtung wirkende Kraft messbar ist. Als Kraftmessvorrichtung kommen beispielsweise die in DE 10 2016 217 202 B4 aufgezählten Einrichtungen in Frage, insbesondere also eine Piezomesseinrichtung, weil ein Piezoelement sowohl eine sehr hohe Messempfindlichkeit als auch, auch unter großen Belastungen, eine sehr hohe Steifigkeit aufweist. Andere Kraftmessvorrichtungen sind auch möglich. Mit einer Kraftmessvorrichtung ist es möglich, die auf ein einzelnes Walzgerüst wirkende Kraft entlang der Walzrichtung zu ermitteln. Aufgrund der drehmomentfreien unteren Lagerung des Aufnahmemoduls, wirkt eine auf das Walzgerüst ausgeübte Kraft entlang der Walzrichtung als Moment um die Achse der drehmomentfreien Lagerung und damit als Kraft auf das Gegenlager. Da jedes Aufnahmemodul unabhängig von anderen Aufnahmemodulen der Gerüstaufnahme drehmomentfrei gelagert ist, kann auf diese Weise eine auf jedes einzelne Walzgerüst wirkende Kraft entlang der Walzrichtung ermittelt werden. Diese Kraft kann zur Steuerung oder Regelung des Walzprozesses verwendet werden, um ein besseres Walzergebnis zu erzielen. Es kann aber auch auf eine Kraftmessvorrichtung verzichtet werden.

Besonders bevorzugt ist zwischen dem Aufnahmemodul und dem Gegenlager ein Begrenzungselement ausgebildet, um die Kraftmessvorrichtung vor einer Überlastung zu schützen. Hierbei kann es sich beispielsweise um einen Anschlag handeln, der den Federweg einer federnden Kraftmessvorrichtung begrenzt und damit ein zu starkes Verformen der Kraftmessvorrichtung verhindert. Ein solches Begrenzungselement ist aber nicht erforderlich.

Vorteilhaft sind die Gegenlager der Aufnahmemodule an einem gemeinsamen Deckrahmen befestigt. Ähnlich dem gemeinsamen Grundrahmen nimmt der Deckrahmen auf die in den Aufnahmemodulen aufgenommenen Walzgerüste im Betrieb wirkende Kräfte in Walzrichtung auf und vermeidet so, dass diese Kräfte direkt in eine Deckenstruktur eingeleitet werden. Hierdurch ist eine größere Stabilität der Gerüstaufnahme und dadurch eine höhere Präzision der relativen Position der Walzgerüste in den Aufnahmemodulen zueinander sichergestellt. Der Deckrahmen erstreckt sich dabei bevorzugt über die gesamte Ausdehnung des Walzblocks entlang der Walzrichtung, kann aber auch nur eine kleinere Länge abdecken, so dass der Walzblock mehrere solcher Deckrahmen aufweisen kann. Eine direkte Befestigung der Gegenlager in einer Deckenstruktur ist aber auch möglich.

Mit Vorteil weist jedes Aufnahmemodul einen Längsantrieb mit einer Greifvorrichtung auf, so dass das Walzgerüst durch die seitliche Öffnung in das Aufnahmemodul und aus dem Aufnahmemodul schiebbar ist.

Bei dem Längsantrieb kann es sich beispielsweise um einen hydraulischen Zylinder oder einen elektrischen Antrieb handeln, der stark genug ist, um ein Walzgerüst in das Aufnahmemodul ziehen zu können und aus dem Aufnahmemodul herausschieben zu können. Diese Bewegung durch die seitliche Öffnung ermöglicht das Austauschen des Walzgerüsts für eine Wartung oder aus anderen Gründen. Alternativ hierzu kann auch eine entsprechend ausgebildete externe Vorrichtung verwendet werden, um das Walzgerüst in das Aufnahmemodul einzubringen oder aus ihm zu entnehmen.

Als Greifvorrichtung können Haken, Ösen, Schieber oder andere Vorrichtungen eingesetzt werden. Die konkrete Ausgestaltung der Greifvorrichtung kann auf das für das Aufnahmemodul vorgesehene Walzgerüst abgestimmt sein. Es ist auch denkbar, dass ein Adapter für verschiedene Greifvorrichtungen mit dem Längsantrieb wirkverbunden ist, um für verschiedene Walzgerüste eingesetzt werden zu können. Üblicherweise wird die Gerüstaufnahme aber für eine vordefinierte Art und Form von Walzgerüsten ausgelegt sein, so dass ein solcher Adapter normalerweise nicht erforderlich sein wird.

Mit Vorteil sind zwei verschiedene Aufnahmemodule zur Aufnahme der Walzgerüste in zwei verschiedenen Anordnungen abwechselnd hintereinander angeordnet. Bei den verschiedenen Anordnungen kann es sich im Fall eines Drei-Walzen-Walzgerüsts um eine Y-Anordnung und eine Anti-Y-Anordnung handeln. Bei Walzgerüsten mit mehr oder weniger Walzen können es entsprechende, einander zu einem runden Walzen vervollständigende Anordnungen der Walzgerüste sein. Falls das Walzgut nicht rund gewalzt werden soll, können auch verschiedene Anordnungen abwechselnd vorgesehen sein, wenn dies für das Walzergebnis vorteilhaft ist. Dies ist aber nicht zwingend der Fall.

Die bevorzugte Schutzklappe ist besonders bevorzugt hydraulisch oder elektrisch schwenkbar ausgebildet. Sie kann aber auch manuell schwenkbar oder auf andere Weise vom Zwischenraum entfernbar und an ihn anbringbar sein. Durch eine hydraulisch oder elektrisch schwenkbare Ausbildung der Schutzklappe ist es besonders leicht, den Zwischenraum kontrolliert, zuverlässig und dokumentiert zu schützen.

Mit Vorteil weist die bevorzugte Schutzklappe eine verschließbare Öffnung auf, um einen kurzzeitigen Zugriff auf den Zwischenraum zu ermöglichen. Der kurzzeitige Zugriff auf den Zwischenraum kann beispielsweise durch eine manuelle Bedienung einer Rollenführung begründet sein. Somit muss die Schutzklappe nicht vollständig entfernt, beispielsweise aufgeschwenkt werden, um einen kurzzeitigen Zugriff auf den Zwischenraum zu ermöglichen, was einen effizienteren Betrieb des Walzblocks erlaubt. Auf eine solche Öffnung kann aber auch verzichtet werden.

Bevorzugt ist in jedem der Aufnahmemodule ein Walzgerüst aufgenommen.

Weitere Vorteile und Weiterbildungen der Erfindung ergeben sich aus der nachfolgenden Figurenbeschreibung und der Gesamtheit der Ansprüche.

### KURZE FIGURENBESCHREIBUNG

- Fig. 1: zeigt eine perspektivische Seitenansicht einer bevorzugten Gerüstaufnahme.
- Fig. 2: zeigt schematisch eine bevorzugte Lagerung zweier Aufnahmemodule einer Gerüstaufnahme.
- Fig. 3: zeigt schematisch ein bevorzugtes Aufnahmemodul einer Gerüstaufnahme.
- Fig. 4: zeigt schematisch eine bevorzugte Schutzklappe einer Gerüstaufnahme.

### WEGE ZUR AUSFÜHRUNG DER ERFINDUNG

Fig. 1 zeigt eine perspektivische Seitenansicht einer bevorzugten Gerüstaufnahme 10. Die Gerüstaufnahme 10 umfasst vier entlang einer Walzrichtung W hintereinander angeordnete Aufnahmemodule 12. Jedes Aufnahmemodul 12 dient der Aufnahme eines Walzgerüsts 14. Zwischen benachbarten Aufnahmemodulen befindet sich ein schmaler Zwischenraum 16, der entlang der Walrichtung W schmaler als jedes der Aufnahmemodule 12 ist.

Die Aufnahmemodule 12 sind so geformt, dass sie Walzgerüste 14 sicher aufnehmen können, von denen vier in Fig. 1 abgebildet sind. Die Walzgerüste 14 haben eine senkrecht zur Walzrichtung W ausgerichtete Grundfläche mit der Form eines regelmäßigen Sechsecks. Für die Form des Walzgerüsts 14 ist das Gerüstgehäuse des Walzgerüsts maßgeblich und Walzen 14.1, Anschlüsse 14.2, Ausnehmungen 14.3 oder dergleichen stehen dem Merkmal nicht entgegen, dass das Walzgerüst 14 als sechseckig bezeichnet wird.

Wegen der sechseckigen Form der Walzgerüste 14 haben die Aufnahmemodule 12 die Form eines teilweisen negativen Sechsecks. Die in Fig. 1 gezeigten Aufnahmemodule 12 umfassen vier in Fig. 2 gezeigte Seitenflächen 18, die so angeordnet und dimensioniert, insbesondere also gleich lang und in einem Innenwinkel von 120° zueinander angeordnet sind, dass sie das Walzgerüst 14 mit der oben beschriebenen sechseckigen Form sicher von oben und unten und in Walzrichtung W gesehen auf einer ersten Seite 68 umschließen. In Walzrichtung W gesehen vorne und hinten weisen die Aufnahmemodule 12 ferner Stützwände 20 auf, um die Walzgerüste 14 fest zu umschließen.

Auf der in Walzrichtung W gesehen der ersten Seite 68 gegenüberliegenden Seite, die dem Betrachter in Fig. 1 zugewandt ist, weisen alle Aufnahmemodule 12 eine seitliche Öffnung 66 auf, durch welche die Walzgerüste 14 auf einer ihrer Seitenflächen stehend entlang einer Einschubrichtung E in die Aufnahmemodule 12 hineingeschoben werden können.

Entlang der Einschubrichtung E unten und hinten, also auf der ersten Seite jedes der Aufnahmemodule 12, befinden sich ferner Gleitleisten 22 am Aufnahmemodul 12, auf denen das Walzgerüst 14 in das Aufnahmemodul 12 verschleißarm und in einer definierten Position eingeschoben werden kann. Die Gleitleisten 22 können auch als Abdichtung gegen Spritzwasser dienen.

Zwischen allen benachbarten Aufnahmemodulen 12 ist eine Schutzklappe 24 ausgebildet, die den Zwischenraum 16 zwischen den benachbarten Aufnahmemodulen 12 abdeckt. Somit wird der Zwischenraum 16 gegenüber aus dem Zwischenraum 16 ausbrechenden Stäben oder austretendem Wasser und gegenüber einem Hereingreifen von Personen in den Zwischenraum 16 geschützt.

Die Schutzklappe 24 ist über ein im oberen Bereich zwischen den Aufnahmemodulen 12 angeordnetes Scharnier 26 schwenkbar ausgebildet. Somit kann der Zwischenraum 16 durch die Schutzklappe 24 abgedeckt und auch freigegeben werden, beispielsweise um Arbeiten im Zwischenraum 16 zwischen den Aufnahmemodulen 12 durchzuführen, wenn gerade nicht gewalzt wird, aber auch um ein Auswechseln der Walzgerüste 14, insbesondere das Hereinschieben oder Herausschieben der Walzgerüste 14, zu erleichtern. Um kurzzeitig Zugang zum Zwischenraum 16 zu ermöglichen, weist die Schutzklappe 24 eine verschließbare Öffnung auf, die in der in Fig. 1 gezeigten Ausführungsform durch einen Handlochdeckel 30 abgedeckt ist. Ein Öffnen des Handlochdeckels 30 ist wesentlichen schneller und mit weniger Aufwand verbunden als ein Öffnen der gesamten Schutzklappe 24, vor allem wenn alle Schutzklappen 24 der Gerüstaufnahme 10 durch einen gemeinsamen Antrieb auf und zu geschwenkt werden.

Fig. 2 zeigt schematisch eine bevorzugte Lagerung zweier Aufnahmemodule 12 einer Gerüstaufnahme 10. Die beiden in Fig. 2 dargestellten Aufnahmemodule 12 sind an einem gemeinsamen unteren Grundrahmen 32 und einem gemeinsamen oberen Deckrahmen 34 befestigt. Über den gemeinsamen unteren Grundrahmen 32 sind die Aufnahmemodule 12 in einem Fundament gelagert. Die Aufnahmemodule 12 sind durch ein Gelenk 36 mit einer Kippachse K unten drehmomentfrei über den Grundrahmen 32 in einem Fundament gelagert. Mit anderen Worten sind die Aufnahmemodule 12 unten so gelagert, dass sie entlang der Walzrichtung W, die in Fig. 2 der Haupterstreckungsrichtung des Grundrahmens 32 entspricht, um das Gelenk 36 kippen können, so dass Entlang der Walzrichtung W auf das Aufnahmemodul 12 wirkende Kräfte zu einem Moment um die Kippachse K des Gelenks 36 führen.

Das Aufnahmemodul 12 liegt oben mit einem Anschlag 40 des Aufnahmemoduls 12 an ein Gegenlager 38 an. Wie in Fig. 2 zu sehen ist, befindet sich das Gelenk 36 unten entlang der Walzrichtung W außermittig am Aufnahmemodul 12, so dass die auf das Aufnahmemodul 12 wirkende Schwerkraft ein Kippmoment um das Gelenk 36 nach in Fig. 2 links, d.h. entgegen der Walzrichtung W, induziert. Diesem Kippmoment wirkt das Gegenlager 38 oben entgegen, so dass das Aufnahmemodul 12 mit dem Anschlag 40 sicher am Gegenlager 38 anliegt. Eine zusätzliche Kraft auf das im Aufnahmemodul 12 aufgenommene Walzgerüst 14 überlagert die Kraft, mit der das Aufnahmemodul 12 am Gegenlager 38 oben anliegt und verändert somit die auf das Gegenlager 38 wirkende Kraft. Hieraus lassen sich leicht Rückschlüsse auf die durch das Walzgerüst 14 auf das Walzgut wirkenden Kräfte ziehen, die für eine Regelung und Steuerung des Walzprozesses wertvoll sind.

Für die Kraftmessung sind zwischen den Gegenlagern 38 und den hiergegen anliegenden Anschlägen 40 der Aufnahmemodule 12 Kraftmessvorrichtungen 58 angeordnet, die beispielsweise als Piezoelemente ausgebildet sein können.

In Fig. 2 ist eines der beiden abgebildeten Aufnahmemodule 14 mit einem Walzgerüst 12 versehen, während das verbleibende der beiden abgebildeten Aufnahmemodule 14 leer ist. Das leere Aufnahmemodul 14 illustriert neben den bereits oben zu Fig. 1 beschriebenen Elementen noch eine Halterung 42 für eine elektrische oder hydraulische Fernanstellung einer am Walzgerüst 12 angebrachten, nicht gezeigten Rollenführung. Eine solche Rollenführung ist optional und kann zudem über eine Fernanstellung, d.h. motorisch, oder manuell angestellt werden oder so ausgebildet sein, dass keine Anstellung durchgeführt wird, sondern beispielsweise durch eine Feder durchgehend eine Kraft auf die Rolle in Richtung des Walzguts ausgeübt wird.

Ferner ist in dem leeren Aufnahmemodul 12 in Fig. 2 ein Haken 44 zu erkennen, mit dem ein Walzgerüst 14 in das Aufnahmemodul 12 hineingezogen oder aus ihm herausgeschoben werden kann. Dieser Haken 44 ist mit einem Längsantrieb 46 wirkverbunden, durch den die zum Hineinziehen und Herausschieben eines Walzgerüsts 14 erforderliche Kraft bereitgestellt werden kann.

Fig. 2 zeigt, dass das leere Aufnahmemodul 12 Öffnungen 48 in seinen seitlichen Flächen 18 aufweist. Mehrere Öffnungen 48 dieser Art sind für Antriebswellen der Walzen der Walzgerüste 14 vorgesehen. Durch diese Öffnungen 48 kann von Seiten des Walzgerüsts 14 eine Kupplung einer Walzenwelle durch das Aufnahmemodul 12 nach außen gelangen, wo die Walzenwelle mit einem entsprechenden Antrieb gekuppelt werden kann.

In dem Aufnahmemodul 12 sind ferner zwei als Wasseranschlüsse 50 ausgebildete erste Betriebsstoffanschlüsse gezeigt. Mit diesen Wasseranschlüssen 50 können ein oder mehrere entsprechende Anschlüsse am Walzgerüst 14 gekoppelt werden, indem das Walzgerüst 14 in das Aufnahmemodul 12 hineingeschoben wird. Hierfür kann das Walzgerüst 14 mit einem entsprechenden Stutzen versehen sein, der in den Wasseranschluss 50 des Aufnahmemoduls eindringt und somit eine wasserdichte Verbindung herstellt.

Es ist auch ein als Luftanschluss 52 ausgebildeter zweiter Betriebsstoffanschluss abgebildet. Der Luftanschluss 52 ist ähnlich wie auch die Wasseranschlüsse 50 so positioniert und ausgestaltet, dass der Luftanschluss 52 an einen entsprechenden Anschluss am Walzgerüst 14 gekuppelt werden kann, indem das Walzgerüst 14 in das Aufnahmemodul 12 hineingeschoben wird.

Fig. 3 zeigt schematisch ein bevorzugtes Aufnahmemodul 12 einer Gerüstaufnahme 10. In dieser Figur ist eine Fernanstellung 54 für die Rollen einer am Walzgerüst angebrachten Rollenführung angedeutet, die in der Halterung 42 für die Fernanstellung gehalten ist. Ferner zeigt Fig. 3 auch eine am Aufnahmemodul 12 angebrachte elektrische oder hydraulische Fernanstellung 56 der Walzen des Walzgerüsts, die von schräg oben an dem Aufnahmemodul 12 angebracht ist und eine leichte Kupplung an einen entsprechenden Fernanstellungsanschluss des Walzgerüsts erlaubt. Fig. 3 zeigt den auch in Fig. 2 illustrierten Haken 44 und den mit dem Haken 44 wirkverbundenen Längsantrieb 46.

Ein Vergleich des leeren Aufnahmemoduls aus Fig. 2 und des Aufnahmemoduls aus Fig. 3 zeigt, dass die Wasseranschlüsse 50, der Luftanschluss 52 und die Öffnungen 48 für den Walzenantrieb in unterschiedlichen Positionen vorgesehen sind. Die Aufnahmemodule 12 sind für zwei verschiedene Anordnungen konfiguriert, nämlich einmal für die so genannte Y-Anordnung der Walzen und einmal für die so genannte Anti-Y-Anordnung der Walzen.

Die modulare Bauweise der Gerüstaufnahme 10 ermöglicht es, extrem flexibel zwischen den verschiedenen Anordnungen umzustellen, indem einfach jeweils passende Aufnahmemodule 12 in der Gerüstaufnahme 10 positioniert werden, die alle gleichermaßen gelagert sein können, mit denselben Betriebsstoffen versorgt werden können, den gleichen Mechanismus zum Hineinschieben und Hinausschieben der Walzgerüste 14 und auch dieselbe Kraftmessung ermöglichen.

Fig. 4 zeigt schematisch eine bevorzugte Schutzklappe 24 einer Gerüstaufnahme 10. Fig. 4 zeigt die Schutzklappe 24 in einer geschlossenen Stellung. Die Schutzklappe 24 weist den bereits oben mit Bezug auf Fig. 1 erläuterten Handlochdeckel 30 auf sowie zwei Fenster 60, um in den Zwischenraum 16 zwischen benachbarten Aufnahmemodulen 12 hineinschauen zu können. Ferner ist die Schutzklappe 24 oben in einem Scharnier 26 schwenkbar gelagert, so dass sie auf und zu geschwenkt werden kann. Hierzu ist in Fig. 4 ein Schutzklappenantrieb 62 dargestellt, bei dem ein Hydraulikzylinder die Kraft zum Öffnen und Schließen der Schutzklappe 24 aufbringt. Auf der der seitlichen Öffnung des Aufnahmemoduls 12 gegenüberliegenden Seite sowie dem oberen und unteren Rand des Zwischenraums 16 sind in Fig. 4 Schutzbleche 64 abgebildet, die vor allem dazu dienen, Spritzwasser in diesem Zwischenraum 16 möglichst kontrolliert abzuleiten sowie eine Verschmutzung der Gerüstaufnahme 10 zu reduzieren.

### BEZUGSZEICHENLISTE

- 10: Gerüstaufnahme
- 12: Aufnahmemodul
- 14: Walzgerüst
- 14.1: Walze
- 14.2: Anschluss
- 14.3: Ausnehmung
- 16: Zwischenraum
- 18: Seitenfläche
- 20: Stützwand
- 22: Gleitleiste
- 24: Schutzklappe
- 26: Scharnier
- 28: Öffnung
- 30: Handlochdeckel
- 32: Grundrahmen
- 34: Deckenrahmen
- 36: Gelenk
- 38: Gegenlager
- 40: Anschlag
- 42: Halterung
- 44: Haken
- 46: Längsantrieb
- 48: Öffnung
- 50: Wasseranschluss
- 52: Luftanschluss
- 54: Fernanstellung der Rollenführung
- 56: Fernanstellung der Walzen
- 58: Kraftmessvorrichtung
- 60: Fenster
- 62: Schutzklappenabtrieb
- 64: Schutzbleche
- 66: seitliche Öffnung
- 68: erste Seite

- E: Einschubrichtung
- K: Kippachse
- W: Walzrichtung

## Patentansprüche

1. Gerüstaufnahme (10) für zwei oder mehr in einer Walzrichtung (W) eines Walzguts hintereinander angeordnete Walzgerüste (14) eines Walzblocks,
wobei die Gerüstaufnahme (10) zwei oder mehr hintereinander angeordnete Aufnahmemodule (12) aufweist, die an einem gemeinsamen unteren Grundrahmen (32) und einem gemeinsamen oberen Deckrahmen (34) befestigt sind.

2. Gerüstaufnahme (10) nach Anspruch 1, wobei jedes der Aufnahmemodule (12) einen auf die seitliche Öffnung (66) gerichteten Betriebsstoffanschluss (50, 52) aufweist, um das Walzgerüst (14) mit dem Betriebsstoff versorgen zu können.

3. Gerüstaufnahme (10) nach Anspruch 1 oder 2, wobei jedes der Aufnahmemodule (12) eine Halterung für eine elektrische oder hydraulische Fernanstellung (56) des Walzgerüsts (14) aufweist.

4. Gerüstaufnahme (10) nach einem der vorhergehenden Ansprüche, wobei jedes der Aufnahmemodule (12) eine Halterung (42) für eine elektrische oder hydraulische Fernanstellung (54) einer am Walzgerüst (14) angebrachten Rollenführung aufweist.

5. Gerüstaufnahme (10) nach einem der vorhergehenden Ansprüche, wobei jedes der Aufnahmemodule (12) mit einem Klemmmechanismus zum zeitweisen Fixieren eines Walzgerüsts (14) im Aufnahmemodul (12) versehen ist.

6. Gerüstaufnahme (10) nach einem der vorhergehenden Ansprüche, wobei jedes der Aufnahmemodule (12) unten in dem Fundament, insbesondere am Grundrahmen (32), drehmomentfrei gelagert ist, so dass es entlang der Walzrichtung (W) kippbar ist,
wobei jedes der Aufnahmemodule (12) oben gegen ein eigenes Gegenlager (38) anliegt.

7. Gerüstaufnahme (10) nach Anspruch 6, wobei zwischen dem Aufnahmemodul (12) und dem Gegenlager (38) eine Kraftmessvorrichtung (58) angeordnet ist, so dass eine auf das im Aufnahmemodul (12) aufgenommene Walzgerüst (14) entlang der Walzrichtung (W) wirkende Kraft messbar ist.

8. Gerüstaufnahme (10) nach Anspruch 7, wobei zwischen dem Aufnahmemodul (12) und dem Gegenlager (38) ein Begrenzungselement ausgebildet ist, um die Kraftmessvorrichtung (58) vor einer Überlastung zu schützen.

9. Gerüstaufnahme (10) nach einem der Ansprüche 6 bis 8, wobei die Gegenlager (38) der Aufnahmemodule (12) an einem gemeinsamen Deckrahmen (34) befestigt sind.

10. Gerüstaufnahme (10) nach einem der vorhergehenden Ansprüche, wobei jedes Aufnahmemodul (12) einen Längsantrieb (46) mit einer Greifvorrichtung (44) aufweist, so dass das Walzgerüst (14) durch die seitliche Öffnung (66) in das Aufnahmemodul (12) und aus dem Aufnahmemodul (12) schiebbar ist.

11. Gerüstaufnahme (10) nach einem der vorhergehenden Ansprüche, wobei zwei verschiedene Aufnahmemodule (12) zur Aufnahme der Walzgerüste (14) in zwei verschiedenen Anordnungen abwechselnd hintereinander angeordnet sind.

12. Gerüstaufnahme (10) nach einem der vorhergehenden Ansprüche, wobei in jedem der Aufnahmemodule (12) ein Walzgerüst (14) aufgenommen ist.
